# DEMANDE DE BREVET EUROPEEN

(11) **EP 2 246 753 A2**
(43) Date de publication de la demande: **03.11.2010**
(21) Numéro de dépôt: 10004285.2
(22) Date de dépôt: 22.04.2010
(51) Int. Cl.: G04B 21/12

(54) **Piéce d'horlogerie**

(30) Priorité: 28.04.2009 CH 6712009
(71) Demandeur: Franck Müller Watchland SA, 1294 Genthod (CH)
(72) Inventeur: Golay, Jean-Pierre, 1950 Sion (CH); Golay, Pierre-Michel, 1194 Prangins (CH)
(74) Mandataire: Dietlin, Henri

(57) **Abrégé**

Cette pièce d'horlogerie comprend une tige de remontoir et de mise à l'heure déplaçable axialement entre au moins une position de remontage et une position de mise à l'heure et un organe de commande manuel (8c) d'une crémaillère (8) d'un mécanisme de sonnerie à répétition. Elle comporte un mécanisme de verrouillage (6) de la crémaillère (8) et une liaison cinématique (4) entre la tige de remontoir et le mécanisme de verrouillage (6), pour activer ce mécanisme de verrouillage (6), lorsque la tige de remontoir est en position de mise à l' heure

## Description

La présente invention se rapporte à une pièce d'horlogerie comprenant une tige de remontoir et de mise à l'heure déplaçable axialement entre au moins une position de remontage et une position de mise à l'heure et un organe de commande manuel d'une crémaillère d'un mécanisme de sonnerie à répétition.

Dans les pièces d'horlogerie à sonnerie à répétition, tout déclenchement de la sonnerie pendant la mise à l'heure est susceptible de provoquer de gros dégâts du fait que les cames ou limaçons du mécanisme de sonnerie sont solidaires de la chaussée portant l'aiguille des minutes. De ce fait, tout déplacement de la chaussée entraîne celui des cames ou limaçons de la sonnerie pendant que les palpeurs du mécanisme de sonnerie sont en prise avec ces cames ou limaçons pour prendre l'information relative aux heures, quarts et minutes à sonner.. Il résulte de ce déplacement de la chaussée pendant que ces palpeurs sont en prises avec les cames de sonnerie des dégâts importants des palpeurs et des cames..

On a déjà proposé dans le EP 1 429 214 un mécanisme destiné à empêcher la mise à l'heure pendant la sonnerie d'une sonnerie à répétition.. Toutefois, ce mécanisme est inopérant pour empêcher la sonnerie pendant la mise à l'heure.

Un mécanisme susceptible de remplir les deux fonctions a été décrit dans le EP 1 760 551. Ce mécanisme se rapporte à une pièce d'horlogerie à grande sonnerie et répétition et non à un mécanisme de répétition dans laquelle la sonnerie n'est déclenchée qu'à la demande par un levier qui provoque, par le déplacement d'une crémaillère, l'armage d'un ressort déclenchant par la même occasion le mécanisme de sonnerie. Dans le cas de la grande sonnerie et répétition, une came reliée cinématiquement à la tige de remontoir sert à empêcher le déplacement de l'organe de déclenchement de la sonnerie.

Dans ce cas, le mécanisme de sonnerie est entraîné par le ressort de sonnerie constamment armé pour sonner l'heure en passant aussi bien qu'à la demande (la répétition) et non par un ressort armé manuellement par le bras de crémaillère qui va pousser la crémaillère à secteur denté du mécanisme de répétition. Le déclenchement de la répétition de la grande sonnerie consiste donc uniquement à agir sur le mécanisme de déclenchement, sans agir sur une crémaillère.

Au: contraire dans le mécanisme de répétition, il ne suffit pas de bloquer un simple poussoir, il faut neutraliser la crémaillère pour empêcher son entraînement et par conséquent l'armage du ressort de la répétition.

Le but de la présente invention est de permettre le blocage d'une répétition pendant la mise à l'heure.

A cet effet, cette invention a pour objet une pièce d'horlogerie du type susmentionné comportant un mécanisme de verrouillage de la crémaillère et une liaison cinématique entre la tige de remontoir et le mécanisme de verrouillage, pour activer ce mécanisme de verrouillage, lorsque la tige de remontoir est en position de mise à l'heure.

Les dessins annexés illustrent, schématiquement et à titre d'exemple, une forme d'exécution de la pièce d'horlogerie objet de l'invention.

La figure 1 est une vue partielle en plan côté cadran de cette pièce d'horlogerie, représentant le mécanisme de verrouillage de la répétition en position désactivée;

la figure 2 est la même vue que la figure 1, représentant le mécanisme de verrouillage en position activée..

Les figures 1 et 2 illustrent une pièce d'horlogerie avec mécanisme de répétition. Ce mécanisme étant de conception tout à fait classique, seuls les éléments nécessaires à la compréhension de l'invention ont été représentés. On voit sur ces figures un mécanisme de remontoir et de mise à l'heure comprenant essentiellement un pignon coulant 1 monté coulissant sur une tige de remontoir et de mise à l'heure W, une bascule 2 en prise avec une gorge du pignon coulant 1 et dont le déplacement est commandé par une tirette 3 comportant de manière habituelle un plot (non visible) engagé dans une gorge de la tige de remontoir W, de manière que la position angulaire de la tirette autour de son axe de pivotement (non représenté) est fonction de la position axiale de la tige de remontoir W et déplace la bascule 2 lorsqu'elle est déplacée vers l'extérieur en position de mise à l'heure.

Cette tirette 3 comporte encore un plot 3a engagé dans une encoche ménagée à une extrémité d'une bascule 4 montée pivotante autour d'une vis de fixation à portée 5. Cette bascule constitue la transmission cinématique de la position axiale de la tige de remontoir W au mécanisme de verrouillage.. L'autre extrémité de la bascule 4 est en prise avec un levier de verrouillage 6 monté pivotant autour d'une surface d'appui en arc de cercle. 6a.. Un ressort de rappel 7 tend à maintenir le levier de verrouillage 6 en appui contre une butée 9.

Ce levier de verrouillage 6 comporte une encoche semi-circulaire 6b à son extrémité opposée à celle qui est en prise avec la bascule 4.. Cette encoche 6b est destinée à venir en prise avec une cheville de verrouillage 8a de la crémaillère 8 du mécanisme de répétition, montée pivotante autour d'un axe 8b. Cette crémaillère 8 est solidaire d'un bras 8c destiné à faire tourner la crémaillère 8 dans le sens des aiguilles d'une montre pour armer le ressort de la répétition (non représenté) et déclencher le mécanisme de répétition.

Dans la position de mise à l'heure illustrée par la figure 2, le plot 3a de la tirette 3 a fait pivoter la bascule 4 autour de la vis à portée 5, en sorte que son extrémité en prise avec le levier de verrouillage 6 a déplacé ce levier 6, amenant son encoche semi-circulaire 6a en prise avec la cheville de verrouillage 8a de la crémaillère 8, en sorte que cette dernière ne peut plus pivoter autour de son axe de pivotement 8b, empêchant ainsi tout déclenchement de la répétition tant que le mécanisme de remontoir et de mise à l'heure est en position de mise à l'heure..

## Revendications

1. Pièce d'horlogerie comprenant une tige de remontoir et de mise à l'heure déplaçable axialement entre au moins une position de remontage et une position de mise à l'heure et un organe de commande manuel (8c) d'une crémaillère (8) d'un mécanisme de sonnerie à répétition, **caractérisée en ce qu'**elle comporte un mécanisme de verrouillage (6) de la crémaillère (8) et une liaison cinématique (4) entre la tige de remontoir et. le mécanisme de verrouillage (6), pour activer ce mécanisme de verrouillage (6), lorsque la tige de remontoir est en position de mise à l'heure.

2. Pièce d'horlogerie selon la revendication 1, dans laquelle la liaison cinématique (4) comporte une bascule en prise, d'une part avec la tige de remontoir et d'autre part, avec un levier (6) présentant un élément de verrouillage (6a.) susceptible de venir en prise avec un élément de verrouillage (8a) solidaire de ladite crémaillère (8), de manière que la bascule (4) déplace le levier (6) pour mettre les éléments de verrouillage (6a, 8a) mutuellement en prise lorsque la tige de remontoir est en position de mise à l'heure.
